# FASCICULE DE BREVET EUROPEEN

(11) **EP 0 805 757 B1**
(45) Date de publication et mention de la délivrance du brevet: **09.12.1998**
(21) Numéro de dépôt: 96901831.6
(22) Date de dépôt: 23.01.1996
(51) Int. Cl.: B42F 11/00

(54) **SYSTEME D'ARCHIVES POUR CARNETS A SOUCHES**
ARCHIVSYSTEM FÜR KONTROLLABSCHNITTHEFTE
ARCHIVING SYSTEM FOR COUNTERFOIL BOOKS

(30) Priorité: 25.01.1995 FR 9500814
(43) Date de publication de la demande: 12.11.1997
(73) Titulaire: Liegard, Gilles, 95870 Bezons (FR)
(72) Inventeur: Liegard, Gilles, 95870 Bezons (FR)
(74) Mandataire: Hasenrader, Hubert
(86) Numéro de dépôt international: FR9600103
(87) Numéro de publication internationale: WO9622887

(56) Documents cités:
- NL-A- 8 902 477
- US-A- 3 620 553

## Description

La présente invention concerne un dispositif pour classer et archiver les carnets de talons cheques et autres documents similaires, ainsi que les souches de tous registres. Ceci pour permettre d'entreposer ces documents d'une façon appropriée au classement comptable, pour obtenir un gain de temps important lors de la comptabilisation, des recherches et des manipulations, une protection contre les dégradations dues à une manipulation intensive.

Les documents désignés ci-dessus sont traditionnellement entassés dans des sacs, boites, cartons ou tiroirs, ce qui nécessite des recherches longues et fastidieuses et provoque un risque quotidien de dégradations.

Le document US-A-3 620 553 décrit un classeur pour classer et archiver des carnets de chèques et d'autres formulaires, qui, en en plus d'un prix de revient élevé, nécessite des manipulations longues et complexes lors de l'archivage.

Le dispositif selon l'invention permet de remédier à ces inconvénients. Il comporte une plaque rectangulaire composée de trous transversaux rectangulaires dans lesquelles sont introduites les couvertures des documents et d'une seconde plaque coulissante rectangulaire, Cette seconde plaque adaptée sur la première permet de maintenir pressés les documents.

Les dessins annexés illustrent l'invention :
Les figures 1 et 2 présentent la préparation des documents, nécessaire à l'utilisation de l'invention.
La figure 3 représente la première plaque selon l'invention.
La figure 4 représente la seconde plaque selon l'invention.
La figure 5 représente le dispositif des deux plaques superposées selon l'invention.
La figure 6 représente en coupe, le dispositif à demi fermé avec les documents selon l'invention.
La figure 7 représente en coupe, le dispositif du bord incurvé avec les documents selon l'invention.

En référence à ces dessins, il est nécessaire de préparer les documents pour leur introduction dans le dispositif :

Les couvertures (1) des documents doivent être coupées à ras (3) des talons (2). Voir figure 1.

Retourner les couvertures (1) ainsi coupées de telles sortes que l'on puisse insérer l'envers de chaque couverture dans les trous (6), le dos de la souche est ainsi maintenu à plat sur la barre pleine (4).

En référence à ces dessins, le dispositif comporte :

Une plaque support (5) rectangulaire, percée de trous rectangulaires transversaux (6) parallèles d'une longueur équivalente à la hauteur d'un carnet (2) et légèrement plus larges que l'épaisseur de la couverture (1) des documents qu'ils reçoivent; les surfaces pleines (4) entre ces trous ont une largeur équivalente à l'épaisseur des documents qu'elles supportent. Ses bords en longueur sont rabattus par le dessous en forme de U (7); la base du U (7) a une épaisseur qui permet de laisser un espace suffisant pour recevoir la seconde plaque (10) et les couvertures (1) pliées qui sont ainsi coincées entre les deux plaques. L'un des bords en largueur comporte au centre un rebord (9) par le dessous contre lequel l'extrémité de la seconde plaque (10) vient en butée ; et
une seconde plaque (10), légèrement plus petite que la plaque support (5) décrite ci-dessus, l'un des bords en largeur étant incurvé (8) de façon, qu'en coulissant, la seconde plaque (10) couche et aplatisse les couvertures (1) des talons (2) sans les détériorer.

Selon une variante non illustrée, le dispositif comprend en outre des deux plaques des modes de fixations, tel que la pression de vis à écrou, ou d'attaches parisiennes.

Selon une autre variante non illustrée, le dispositif de la plaque support (5), pour insérer l'envers de chaque couverture (1) dans les trous (6), pourra être percée de rectangles horizontaux afin de permettre l'introduction, suivant la longueur des documents tel que les carnets de talons cheque portefeuille, pour s'adapter à une autre mise en page de documents.

A titre d'exemple non limitatif, le dispositif aura les dimensions de l'ordre de 27 cm pour la longueur et une largeur de 12 cm, épais de 4.5 mm.

Le dispositif selon l'invention est particulièrement destiné au classement et archivage des carnets de talons cheques bancaire. Le code de commerce obligeant les entreprises à conserver pendant une période de dix ans les pièces justificatives de la comptabilité.

Une application industrielle est nécessaire pour couvrir le nombre de ces documents légaux à archiver selon l'invention, qui peut plus ou moins classer une vingtaine de ces carnets. La matière première utilisée suivant les différents modes de fabrication peut être de l'aluminium ou une matière plastique, une opération de moulage est semble t'il le plus adaptée aux formes selon l'invention.

## Revendications

1. Dispositif pour classer et archiver des souches de documents (2) comprenant chacun une couverture (1), en particulier des carnets de talons de chèques, le dispositif étant caractérisé en ce qu'il comporte une première et une deuxième plaques (5, 10) ayant chacune une face supérieure et une face inférieure, la première plaque formant une plaque de support (5) de forme généralement rectangulaire percée d'une pluralité de trous rectangulaires (6), parallèles entre eux, permettant aux couvertures (1) des souches de documents (52) d'y être insérées du côté supérieur pour en dépasser en partie du côté inférieur, ladite plaque de support (5) ayant les deux bords dans le sens de la longueur rabattus en forme de U (7) sur sa face inférieure pour permettre à la seconde plaque (10) de coulisser le long de la face inférieure de la plaque de support (5) tout en étant guidée et retenue par lesdits bords rabattus (7) de façon que, en coulissant, la seconde plaque (10) entraîne le pliage desdites parties des couvertures (1) qui, ayant été insérées par les trous rectangulaires (6), en dépassent sur le côté inférieur de la plaque de support (5), de sorte que ces parties des couvertures (1) se trouvent ainsi coincées entre les deux plaques (5, 10).

2. Dispositif selon la revendication 1, caractérisé en ce que l'un des deux bords en largeur de la plaque support (5) comporte, au centre et au niveau de la face inférieure de ladite plaque support (5), un rebord de butée (9) pour la seconde plaque (10).

3. Dispositif selon la revendication 1, caractérisé en ce que l'un des deux bords en largeur (8) de la seconde plaque (10) est incurvé (8) pour coucher et aplatir les couvertures (1) des talons (2).

4. Dispositif selon l'une quelconque des revendications précédentes, caractérisé en ce qu'il comprend en outre des modes de fixation, tel que des vis à écrou, ou des attaches parisiennes.

## Claims

1. A device for filing and archiving document counterfoils (2) with each document comprising a cover (1), in particular books of check stubs, the device being characterised in that it comprises first and second plates (5, 10) with each of them having a top face and a bottom face, the first plate forming a generally rectangular support plate (5) pierced by a plurality of parallel rectangular slots (6) enabling the covers (1) of the document counterfoils (52) to be inserted therein on the upper side so as to partly project therefrom on the lower side, with the two long edges of said support plate (5) being folded under in a U-shape (7) on its lower face so as to enable the second plate (10) to slide along the lower face of the support plate (5) while being guided and withheld by said folded edges (7) so that, while sliding, the second plate (10) folds over said parts of the covers (1) which, having been inserted via the rectangular slots (6), project therefrom on the lower side of the support plate (5), such that said parts of covers (1) are thus jammed between the two plates (5, 10).

2. Device according to claim 1, characterized in that one of the two short edges of the support plate (5) includes, in the middle and level with the lower face of said support plate (5), a stop tab (9) for the second plate (10).

3. Device according to claim 1, characterized in that one of the two short edges (8) of the second plate (10) is curved (8) so as to fold-over and flatten the covers (1) of the stubs (2).

4. Device according to any one of the preceding claims, characterized in that it further comprises fastening means such as nuts and bolts or paper fasteners.

## Patentansprüche

1. Vorrichtung zum Ablegen und Archivieren von Dokumentenkontrollabschnitten (2) mit jeweils einem Umschlag (1), insbesondere von Kontrollabschnittsheften von Schecks, wobei die Vorrichtung dadurch gekennzeichnet ist, daß sie eine erste und eine zweite Platte (5,10) mit je einer oberen Seite und einer unteren Seite aufweist, wobei die erste Platte eine Stützplatte (5) von im allgemeinen rechteckiger Form bildet, die von einer Mehrzahl zueinander paralleler rechteckiger Löcher (6) durchlöchert ist, die es zulassen, daß die Umschläge (1) der Dokumentenkontrollabschnitte (2) von der oberen Seite in sie eingeführt werden, um aus ihnen teilweise auf der Unterseite auszutreten, wobei die beiden in Längsrichtung verlaufenden Ränder der Stützplatte (5) U-förmig (7) auf ihrer Unterseite umgeschlagen sind, um eine gleitende Bewegung der zweiten Platte (10) entlang der Unterseite der Stützplatte (5) zu ermöglichen, wobei sie von den umgeschlagenen Rändern (7) geführt und gehalten wird derart, daß die zweite Platte (10) bei der gleitenden Bewegung die Falten der Teile des Umschlags (1) mit sich führt, die nach dem Einführen durch die rechteckigen Löcher (6) daraus auf der Unterseite der Stützplatte (5) herausragen, so daß sich diese Teile der Umschläge (1) auf diese Weise zwischen den beiden Platten (5,10) eingeklemmt befinden.

2. Vorrichtung nach Anspruch 1,
dadurch gekennzeichnet, daß einer der beiden in Breitenrichtung verlaufenden Ränder der Stützplatte (5) in der Mitte und an der Stelle der Unterseite der Stützplatte (5) eine Anschlagsleiste (9) für die zweite Platte (10) aufweist.

3. Vorrichtung nach Anspruch 1,
dadurch gekennzeichnet, daß einer der beiden in Breitenrichtung verlaufenden Ränder (8) der zweiten Platte (10) kurvenförmig (8) ausgebildet ist, um die Umschläge (1) der Kontrollabschnitte (2) niederzuführen und plattzudrücken.

4. Vorrichtung nach einem der vorhergehenden Ansprüche,
dadurch gekennzeichnet, daß sie ferner Befestigungsmittel aufweist, wie beispielsweise Schrauben mit Muttern oder Musterbeutelklammern.
